# FASCICULE DE BREVET EUROPEEN

(11) **EP 1 475 344 B1**
(45) Date de publication et mention de la délivrance du brevet: **17.02.2010**
(21) Numéro de dépôt: 04291133.9
(22) Date de dépôt: 04.05.2004
(51) Int. Cl.: B66C 13/12

(54) **Dispositif de guidage pour flexibles hydrauliques**
Führungsvorrichtung für Hydraulikschläuche
Guiding device for hydraulic hoses

(30) Priorité: 06.05.2003 FR 0305522
(43) Date de publication de la demande: 10.11.2004
(73) Titulaire: Soletanche Freyssinet, 92500 Rueil Malmaison (FR)
(72) Inventeur: Chagnot, Philippe, 92000 Nanterre (FR); Pivert, Laurent, 92000 Nanterre (FR)
(74) Mandataire: Balesta, Pierre

(56) Documents cités:
- EP-A- 0 518 292
- DE-B- 1 082 644
- US-A- 3 248 487
- US-B1- 6 367 238

## Description

La présente invention concerne un dispositif de guidage pour l'enroulement de flexibles hydrauliques sur un tambour, notamment, dans l'alimentation d'appareils hydrauliques de machines de forage.

Pour la réalisation de tranchées dans le sol en forme de parois, on connaît des outils de fraisage appelés le plus souvent fraises. Elles comportent un châssis suspendu à l'extrémité de moyens de levage, ce châssis étant muni à son extrémité inférieure de deux roues entraînées par des moteurs hydrauliques et munies de dents réparties sur deux tambours à axes horizontaux. Ces moteurs hydrauliques sont alimentés par un fluide hydraulique qui est acheminé depuis la surface par l'intermédiaire de tuyaux souples, appelés également flexibles hydrauliques. Pour alimenter les commandes hydrauliques, il est nécessaire d'acheminer, sur une longueur pouvant aller jusqu'à une centaine de mètres, un grand nombre de flexibles hydrauliques. Pour assurer à la fois le guidage de ces flexibles et l'enroulement sur le tambour situé à la surface, on utilise un dispositif de guidage des flexibles.

Un tel guide pour tuyaux souples est décrit dans le document EP 518 292 qui correspond au préambule de la revendication 1. Le dispositif de guidage décrit dans ce brevet comporte des pièces transversales espacées longitudinalement sur toute la longueur du guide, servant à recevoir des tuyaux souples orientés perpendiculairement aux pièces transversales. Ces pièces transversales reposent à chacune de leurs extrémités sur une entretoise de maintien. Sur les bords du guide sont prévues des pièces d'extrémités ayant la même forme que les entretoises de maintien. La liaison des entretoises de maintien et des pièces d'extrémités est obtenue grâce à deux câbles de traction sur lesquels ces pièces sont enfilées. La liaison articulée est obtenue par le fait qu'il est prévu que les entretoises de maintien et les pièces d'extrémités comportent des formes profilées de guidage sur les deux faces opposées. Lors de l'enroulement sur le tambour, les entretoises de maintien se placent par couches directement les unes au-dessus des autres.

Ce type de guidage pour flexibles hydrauliques présente deux inconvénients majeurs. Tout d'abord, la réalisation des entretoises de maintien et des pièces de bords demande l'agencement précis de nombreuses pièces dont les faces doivent être correctement usinées pour créer la liaison articulée. La fabrication d'un tel dispositif est donc complexe et relativement coûteuse. Par ailleurs, lorsque le guide est enroulé sur le tambour, le diamètre de l'enroulement est très important à cause de la hauteur des entretoises de maintien qui sont empilées les unes sur les autres. Les pièces d'extrémités et les entretoises de maintien augmentent également la masse linéaire du dispositif de guidage si bien que la masse globale du dispositif ainsi que son encombrement, obligera à utiliser des tambours aux dimensions importantes.

En outre, les câbles de traction situés sur les deux côtés du dispositif de guidage servent uniquement à maintenir une tension constante dans le guide et ne servent pas à porter le châssis. En effet, celui-ci est suspendu par le biais du câble de traction 14.

La présente invention a pour but de proposer un dispositif de guidage pour l'enroulement de tuyaux flexibles sur un tambour, qui soit de fabrication simple, compacte et peu coûteuse, apte à surmonter les inconvénients mentionnés ci-dessus, en particulier pour ce qui concerne le problème de l'enroulement.

Ce but est atteint grâce au fait que le dispositif de guidage comprend des pièces transversales espacées périodiquement sur la longueur du dispositif de guidage, destinées à recevoir au moins deux flexibles hydrauliques orientés perpendiculairement par rapport aux pièces transversales, ledit dispositif se caractérisant en ce qu'il comporte au moins un flexible porteur ayant sensiblement le même diamètre que lesdits flexibles hydrauliques, et en ce que ledit au moins un flexible porteur comporte au moins un câble porteur entouré d'un moyen d'enrobage, et présente un moyen de fixation en ses extrémités.

On comprend que le dispositif de guidage est d'une configuration telle qu'il n'est pas nécessaire de disposer ni de pièces d'extrémités, ni d'entretoises de maintien. Il y a donc moins de pièces à fabriquer et à assembler.

En outre, les flexibles hydrauliques et porteurs ont le même diamètre, ainsi, lors de l'enroulement sur le tambour, deux couches de flexibles trouvent appui l'une par rapport à l'autre, au niveau de chacun des flexibles et surtout sans risque d'écrasement.

Il est également intéressant de noter que dans la présente invention, il est possible de n'utiliser qu'un seul flexible porteur alors que deux sont nécessaires dans le document EP 518 292. En particulier, ceux-ci sont obligatoirement situés aux extrémités car ils assurent la fixation des entretoises de maintien et des pièces d'extrémités. Dans la présente invention, il est possible d'imaginer plusieurs configurations de placement de flexibles porteurs.

Avantageusement, au moins certaines des pièces transversales comportent des moyens de solidarisation avec les moyens de fixation du flexible porteur. En particulier, les blocs de jonction sont les pièces transversales situées aux extrémités du dispositif de guidage. Les extrémités des flexibles porteurs sont munies d'un appendice de fixation venant s'emboîter dans une zone de la pièce transversale. Une pièce en forme de mâchoire est ensuite vissée au bloc pour assurer la solidarisation de l'appendice de fixation du flexible porteur avec le bloc de jonction.

Avantageusement, le flexible porteur est composé d'une pluralité de portions de flexibles porteurs.

Chaque portion de flexible porteur est solidarisée soit à un bloc de jonction si la portion de flexible porteur se trouve à l'une des extrémités du dispositif de guidage, soit à une pièce transversale de reprise d'effort comportant des moyens de solidarisation. Ces pièces de reprise d'effort sont composées en deux flexibles comportant des passages pour les flexibles et des mâchoires pour la solidarisation des moyens de fixation des portions de flexibles porteurs.

L'avantage d'une telle configuration apparaît, par exemple, lors d'une rupture d'un flexible porteur. Dans la présente invention, il suffit simplement de changer la portion de porteur endommagée, tandis que dans le dispositif du document EP 518 292, il faut déposer l'ensemble des pièces d'extrémités et entretoises de maintien ainsi que le brin de câble ayant cassé, et ensuite remonter l'ensemble. Dans cette hypothèse, il est évident que le temps perdu lors de la réparation est un inconvénient majeur.

L'invention sera mieux comprise et ses avantages apparaîtront mieux à la lecture de la description détaillée qui suit, de modes de réalisation représentés à titre d'exemples non limitatifs. La description se réfère aux dessins, sur lesquels :
- La figure **1** est une vue en perspective d'un outillage pour parois moulées à grande profondeur ;
- La figure **2** est une vue en perspective d'une partie du dispositif de guidage ;
- La figure **3** est une vue de côté partielle du dispositif de guidage ;
- La figure **4** est une vue en coupe longitudinale du moyen de fixation du flexible porteur sur un bloc de jonction ;
- La figure **5** est une vue de dessus du dispositif de guidage comportant deux flexibles porteurs.

L'outillage pour la réalisation de parois moulées de grande profondeur représenté sur la figure **1** comprend un véhicule à chenilles **10** équipé d'une potence **12** sur laquelle est suspendu un châssis de fraisage **14.** Deux paires de roues de fraisage **16** d'axes horizontaux entraînées par des moteurs hydrauliques sont disposées à l'extrémité inférieure du châssis de fraisage **14.** Ces roues de fraisage sont équipées de dents réparties en périphérie et destinées à creuser le sol.

Une pompe hydraulique **18** est également installée sur cette partie du châssis **14,** au dessus des roues de fraisage. Cette pompe permet d'aspirer les particules découpées par les fraises et de les évacuer vers la surface par l'intermédiaire du tuyau d'évacuation **20.**

Le fonctionnement des différents organes hydrauliques (les moteurs, la pompe et éventuellement d'autres composants hydrauliques) nécessite une alimentation en fluide. Cette alimentation est réalisée par l'intermédiaire de flexibles hydrauliques **22** qui acheminent le fluide depuis la surface jusqu'aux différents appareils hydrauliques. En pratique, ces flexibles hydrauliques **22** ont sensiblement la même forme géométrique et les mêmes dimensions, donc, en particulier, le même diamètre. Les flexibles sont enroulés, en amont, sur un tambour **13** fixé au véhicule **10.**

Les flexibles hydrauliques sont regroupés et maintenus ensembles sur un support de guidage **24** comme le montre la figure **2****.** Dans cette représentation, il s'agit d'un dispositif de guidage pour huit flexibles hydrauliques **22.** Dans ce dispositif de guidage, les flexibles hydrauliques **22** sont maintenus alignés parallèlement et avec un écartement sensiblement identique entre deux flexibles adjacents.

En outre, ce dispositif de guidage **24** comporte un flexible porteur **26** servant, d'une part, à maintenir une tension constante dans le dispositif de guidage **24** et, d'autre part, à porter le châssis de fraisage **14.** Une particularité importante de ce flexible porteur **26** est qu'il a sensiblement la même forme et les mêmes dimensions que les flexibles hydrauliques **22.** Sur l'exemple représenté sur la figure **2**, le flexible porteur **26** a sensiblement la même forme cylindrique et le même diamètre que les flexibles hydrauliques **22**.

A chaque extrémité du dispositif de guidage **24** est prévu un bloc de jonction **28** qui est un élément transversal auquel sont fixés les flexibles hydrauliques **22** et le flexible porteur **26**. Les blocs de jonction **28** permettent de raccorder les flexibles hydrauliques **22** en amont à la source de fluide et en aval aux moteurs et à la pompe hydraulique **18** (non représentés ici). Ils peuvent également permettre de raccorder deux dispositifs de guidage entre eux, en particulier lorsqu'il est nécessaire de creuser à une profondeur importante. En pratique, il est prévu un bloc de jonction **28** chaque trente mètres de flexibles hydrauliques **22**.

Le bloc de jonction **28** est donc une pièce de forme sensiblement rectangulaire comportant des trous cylindriques **30** parallèles et équidistants le traversant de part en part. Les extrémités des flexibles hydrauliques **22** viennent s'emmancher d'une manière étanche dans ces trous **30**.

Le flexible porteur **26** est fixé également sur le bloc de jonction **28.** Selon la figure **3**, ce flexible comprend en son extrémité un moyen de fixation se présentant sous la forme d'un embout cylindrique **32** comportant sur sa face externe une nervure **34.**

Les embouts cylindriques **32** des flexibles porteurs **26** sont solidarisés au bloc de fixation **28** grâce à deux pièces allongées **36, 37** vissées sur le bloc de jonction **28** comportant des évidements demi-cylindriques et ayant la forme d'une mâchoire **38.** L'extrémité de la mâchoire **38** s'emboîte par coopération de forme dans la nervure **34** de l'embout cylindrique **32.** Les deux pièces allongées **36, 37** sont assemblées de telle sorte que les évidements demi-cylindriques des deux pièces soient en vis-à-vis. L'ensemble ainsi formé a une longueur et une largeur sensiblement égales à celles du bloc de jonction **28.** Ces pièces allongées **36, 37** assurent également la solidarisation des flexibles hydrauliques **22**.

D'après le mode de réalisation représenté sur la figure **2****,** le flexible porteur **26** est composé de plusieurs portions de flexibles porteurs **26a, 26b**. En pratique, la longueur d'une portion de flexible porteur **26a, 26b** est d'environ six mètres.

Les portions de flexibles porteurs **26a, 26b** sont solidarisées entre elles grâce à des éléments de reprise d'effort **40** qui sont des pièces transversales comportant des moyens pour solidariser les moyens de fixation des flexibles porteurs. La figure **2** et la figure **3** montrent un tel élément de reprise d'effort **40.** Il est composé de deux parties **40a, 40b** vissées entre elles. Chaque partie est une pièce allongée comportant des évidements demi-cylindriques pour le passage des flexibles hydrauliques **22** ainsi qu'un évidement destiné à fixer, par coopération de forme, deux embouts de fixations **32** de deux portions adjacentes de flexibles porteurs **26a, 26b.**

Afin de maintenir un écartement constant entre les flexibles, on place longitudinalement des barrettes d'écartement **42** sur les flexibles. Dans la pratique, on place une barrette d'écartement chaque mètre cinquante.

Les figures **3** et **4** représentent d'une façon plus détaillée la structure d'un flexible porteur **26.** Celui-ci comporte en son centre un câble porteur **44** métallique servant à supporter les efforts de traction apparaissant au sein du dispositif de guidage.

Le câble porteur **44** est solidaire de l'embout de fixation **32** constituant le moyen de fixation du flexible porteur **26.** Plus précisément, l'extrémité du câble porteur **44** est solidaire d'un manchon **46** qui est lui-même vissé sur l'embout de fixation **32.**

Ce câble porteur **26** est entouré d'un moyen d'enrobage constitué de tuyaux d'entretoises **48** de matière plastique et d'une gaine extérieure souple **50** ayant même diamètre que les flexibles hydrauliques **22.** En particulier, cet enrobage permet au câble de rester centré dans le flexible porteur.

Cette gaine extérieure **50** est également solidaire de l'embout de fixation **32.** Celui-ci comprend deux pièces cylindriques concentriques **52, 53** entre lesquelles est emmanchée en force l'extrémité de la gaine **50.**

De préférence, la gaine extérieure **50** est continue au moins entre deux éléments de reprise d'effort **40.**

La figure **5** représente un autre mode de réalisation où le dispositif de guidage **24** comprend deux flexibles porteurs **26** et neuf flexibles hydrauliques **22.** L'intérêt de deux flexibles porteurs réside dans le fait que la capacité de traction du dispositif est doublée et d'autre part on évite les effets de voilage pouvant se traduire par une rotation du dispositif autour d'un seul flexible central.

Un autre mode de réalisation consiste à ce que le flexible porteur **26** ne soit composé que d'une seule pièce. Il peut être en effet intéressant, dans certains cas, que le flexible porteur ne soit pas composé d'une pluralité de portions de flexibles porteurs.

Dans un autre mode de réalisation, le flexible porteur **26** comprend une pluralité de câbles porteurs **44.** Dans le cas où, par exemple, le flexible porteur comporte trois câbles porteurs **44** dont la somme des sections équivaut à la section d'un câble unique, la capacité de traction est sensiblement identique. En sus, on augmente la flexibilité du flexible porteur **26.**

Un autre avantage réside dans le fait que si un des câbles casse, les câbles restant peuvent reprendre les efforts de traction au moins temporairement.

L'avantage d'avoir des flexibles de même diamètre permet un enroulement régulier et homogène des flexibles sur le tambour de stockage **13,** sans risque d'écrasement des flexibles hydrauliques **22**.

D'autre part, la hauteur maximale du dispositif de guidage **24** est sensiblement égale au diamètre d'un flexible, si bien qu'en position enroulée, les flexibles ont une structure très compacte. Inversement, il est possible de stocker une plus grande longueur de flexible sur un tambour **13** que dans le cas connu où la hauteur du dispositif de guidage **24** est relativement importante (présence de pièces d'extrémités par exemple). En outre, la relative simplicité du dispositif assure à l'utilisateur une facilité d'utilisation et de maintenance.

## Revendications

1. Dispositif de guidage d'enroulement de flexibles hydrauliques sur un tambour de stockage (13), comprenant une pluralité de flexibles hydrauliques, des pièces transversales (28, 40) espacées périodiquement sur la longueur du dispositif de guidage, recevant au moins deux flexibles hydrauliques orientés perpendiculairement par rapport aux pièces transversales, **caractérisé en ce qu'**il comporte au moins un flexible porteur ayant sensiblement le même diamètre que lesdits flexibles hydrauliques, et **en ce que** ledit au moins un flexible porteur (26) comporte au moins un câble porteur (44) entouré d'un moyen d'enrobage (48, 50), et présente un moyen de fixation (32) en ses extrémités.

2. Dispositif de guidage, selon la revendication 1, **caractérisé en ce qu'**au moins certaines desdites pièces transversales (28) comportent des moyens de solidarisation avec les moyens de fixation (32) du flexible porteur.

3. Dispositif de guidage, selon la revendication 1 ou 2, **caractérisé en ce qu'**au moins certaines desdites pièces transversales (40) comportent des moyens pour maintenir un écartement constant entre les différents flexibles.

4. Dispositif de guidage, selon la revendication 2, **caractérisé en ce qu'**au moins certaines desdites pièces transversales comportant des moyens de solidarisation sont des blocs de jonction (28) servant à connecter les flexibles hydrauliques à des organes hydrauliques externes.

5. Dispositif de guidage, selon l'une quelconque des revendications 1 à 4, **caractérisé en ce que** ledit flexible porteur (26) est composé d'une pluralité de portions de flexibles porteurs.

6. Dispositif de guidage, selon la revendication 5, **caractérisé en ce qu'**au moins certaines desdites pièces transversales (28) comportant des moyens de solidarisation sont des éléments de reprise d'effort qui comportent, sur chacune de leurs faces, des moyens de solidarisation des moyens de fixation de deux portions adjacentes de flexible porteur (26).

7. Dispositif de guindage, selon l'une quelconque des revendications 1 à 6, **caractérisé en ce que** le câble porteur (44) est solidarisé au moyen de fixation.

8. Dispositif de guidage, selon l'une quelconque des revendications 1 à 7, **caractérisé en ce que** ledit moyen d'enrobage comporte une gaine extérieure (50) et des moyens d'entretoisement (48).

9. Dispositif de guidage, selon la revendication 8, **caractérisé en ce que** la gaine extérieure (50) est reliée solidairement au moyen de fixation.

10. Dispositif de guidage, selon l'une quelconque des revendications 1 à 9, **caractérisé en ce qu'**il comporte un unique flexible porteur (26).

11. Dispositif de guidage, selon l'une quelconque des revendications 1 à 9, **caractérisé en ce qu'**il comporte une pluralité de flexibles porteurs (26).

12. Dispositif de guidage, selon l'une quelconque des revendications 1 à 10, **caractérisé en ce que** le flexible porteur comporte un seul câble porteur (44).

13. Dispositif de guidage, selon la revendication 11 et l'une quelconque des revendications 1 à 9, **caractérisé en ce que** lesflexibles porteurs (26) comportent une pluralité de câbles porteurs.

14. Dispositif de guidage, selon l'une quelconque des revendications 1 à 10, **caractérisé en ce que** le flexible porteur comporte une pluralité de câbles porteurs.

15. Dispositif de guidage, selon la revendication 11 et l'une quelconque des revendications 1 à 9, **caractérisé en ce que** les flexibles porteurs (26) comportent un seul câble porteur (44).

## Claims

1. A guide device for winding hydraulic hoses on a storage drum (13), the device comprising a plurality of hydraulic hoses, and transverse parts (28, 40) spaced apart periodically along the length of the guide device receiving at least two hydraulic hoses extending perpendicularly relative to the transverse parts, the device being **characterized in that** it includes at least one carrier hose having substantially the same diameter as said hydraulic hoses, and **in that** said at least one carrier hose (26) comprises at least one carrier cable (44) surrounded by covering means (48, 50), and presenting coupling means (32) at its ends.

2. A guide device according to claim 1, **characterized in that** at least some of said transverse parts (28) include connection means for connection with the fastener means (32) of the carrier hose.

3. A guide device according to claim 1 or claim 2, **characterized in that** at least some of said transverse parts (40) include means for maintaining a constant spacing between the different hoses.

4. A guide device according to claim 2, **characterized in that** at least some of said transverse parts including connection means are junction blocks (28) serving to connect the hydraulic hoses to external hydraulic members.

5. A guide device according to any one of claims 1 to 4, **characterized in that** said carrier hose (26) is made up of a plurality of carrier hose portions.

6. A guide device according to claim 5, **characterized in that** at least some of said transverse parts (28) including connection means are force-takeup elements including on each of their faces connection means for connecting to the fastener means of two adjacent portions of carrier hose (26).

7. A guide device according to any one of claims 1 to 6, **characterized in that** the carrier cable (44) is connected to the fastener means.

8. A guide device according to any one of claims 1 to 7, **characterized in that** said covering means comprise an outer sheath (50) and spacer means (48).

9. A guide device according to claim 8, **characterized in that** the outer sheath (50) is securely connected to the fastener means.

10. A guide device according to any one of claims 1 to 9, **characterized in that** it includes a single carrier hose (26).

11. A guide device according to any one of claims 1 to 9, **characterized in that** it includes a plurality of carrier hoses (26).

12. A guide device according to any one of claims 1 to 10, **characterized in that** the carrier hose includes a single carrier cable (44).

13. A guide device according to claim 11 and any one of claims 1 to 9, **characterized in that** the carrier hoses (26) include a plurality of carrier cables.

14. A guide device according to any one of claims 1 to 10, **characterized in that** the carrier hose includes a plurality of carrier cables.

15. A guide device according to claim 11 and any one of claims 1 to 9, **characterized in that** the carrier hoses (26) include a single carrier cable (44).

## Patentansprüche

1. Führungsvorrichtung zum Aufrollen von Hydraulikschläuchen auf einer Lagertrommel (13), die mehrere Hydraulikschläuche und regelmäßig über die Länge der Führungsvorrichtung verteilte Querteile (28, 40), die mindestens zwei Hydraulikschläuche aufnehmen und senkrecht zu den Querteilen ausgerichtet sind, aufweist, **dadurch gekennzeichnet, daß** sie mindestens einen Tragschlauch aufweist, der im wesentlichen den gleichen Durchmesser wie die Hydraulikschläuche hat, und daß der mindestens eine Tragschlauch (26) mindestens ein Tragkabel (44) aufweist, das von einem Beschichtungsmittel (48, 50) umgeben ist und an seinen Enden ein Befestigungsmittel (32) aufweist.

2. Führungsvorrichtung nach Anspruch 1, **dadurch gekennzeichnet, daß** mindestens bestimmte der Querteile (28) Mittel zum festen Verbinden mit den Befestigungsmitteln (32) des Tragschlauchs aufweisen.

3. Führungsvorrichtung nach Anspruch 1 oder 2, **dadurch gekennzeichnet, daß** zumindest bestimmte der Querteile (40) Mittel zum Aufrechterhalten einer konstanten Beabstandung zwischen den verschiedenen Schläuchen aufweisen.

4. Führungsvorrichtung nach Anspruch 2, **dadurch gekennzeichnet, daß** zumindest bestimmte der Querteile, die Mittel zum festen Verbinden aufweisen, Verbindungsblöcke (28) sind, die dazu dienen, die Hydraulikschläuche mit externen hydraulischen Organen zu verbinden.

5. Führungsvorrichtung nach einem der Ansprüche 1 bis 4, **dadurch gekennzeichnet, daß** der Tragschlauch (26) aus mehreren Tragschlauchabschnitten besteht.

6. Führungsvorrichtung nach Anspruch 5, **dadurch gekennzeichnet, daß** zumindest bestimmte der Querteile (28), die Mittel zum festen Verbinden aufweisen, Kraftaufnahmemittel sind, die auf jeder ihrer Seiten Mittel zum festen Verbinden der Befestigungsmittel der zwei benachbarten Tragschlauchabschnitte (26) aufweisen.

7. Führungsvorrichtung nach einem der Ansprüche 1 bis 6, **dadurch gekennzeichnet, daß** das Tragkabel (44) fest mit dem Befestigungsmittel verbunden ist.

8. Führungsvorrichtung nach einem der Ansprüche 1 bis 7, **dadurch gekennzeichnet, daß** das Beschichtungsmittel einen Außenmantel (50) und Abstandshaltemittel (48) aufweist.

9. Führungsvorrichtung nach Anspruch 8, **dadurch gekennzeichnet, daß** der Außenmantel (50) fest mit dem Befestigungsmittel verbunden ist.

10. Führungsvorrichtung nach einem der Ansprüche 1 bis 9, **dadurch gekennzeichnet, daß** sie einen einzigen Tragschlauch (26) aufweist.

11. Führungsvorrichtung nach einem der Ansprüche 1 bis 9, **dadurch gekennzeichnet, daß** sie mehrere Tragschläuche (26) aufweist.

12. Führungsvorrichtung nach einem der Ansprüche 1 bis 10, **dadurch gekennzeichnet, daß** der Tragschlauch ein einziges Tragkabel (44) aufweist.

13. Führungsvorrichtung nach Anspruch 11 und einem der Ansprüche 1 bis 9, **dadurch gekennzeichnet, daß** die Tragschläuche (26) mehrere Tragkabel aufweisen.

14. Führungsvorrichtung nach einem der Ansprüche 1 bis 10, **dadurch gekennzeichnet, daß** der Tragschlauch mehrere Tragkabel aufweist.

15. Führungsvorrichtung nach Anspruch 11 und einem der Ansprüche 1 bis 9, **dadurch gekennzeichnet, daß** die Tragschläuche (26) ein einziges Tragkabel (44) aufweisen.
